# FASCICULE DE BREVET EUROPEEN

(11) **EP 0 717 601 B1**
(45) Date de publication et mention de la délivrance du brevet: **29.05.2002**
(21) Numéro de dépôt: 95924365.0
(22) Date de dépôt: 26.06.1995
(51) Int. Cl.: A43B 5/04, A63C 9/08

(54) **ENSEMBLE CHAUSSURE/DISPOSITIF DE RETENUE DE LA CHAUSSURE SUR UN ORGANE DE GLISSE**
SCHUH UND VORRICHTUNG ZUR BEFESTIGUNG DIESES SCHUHES AUF EINEM GLEITENDEN ORGAN
ASSEMBLY OF A BOOT AND A DEVICE FOR RETAINING SAME ON A SNOWBOARD OR THE LIKE

(30) Priorité: 12.07.1994 FR 9408872
(43) Date de publication de la demande: 26.06.1996
(73) Titulaire: Salomon S.A., 74370 Metz-Tessy (FR)
(72) Inventeur: BOURDEAU, Joel, F-74410 Saint-Jorioz (FR)
(86) Numéro de dépôt international: FR9500846
(87) Numéro de publication internationale: WO9601575

(56) Documents cités:
- EP-A- 0 059 022
- WO-A-94/26365
- DE-A- 2 329 878
- DE-A- 3 622 746
- FR-A- 2 641 703
- US-A- 5 035 443

## Description

La présente invention a pour objet un ensemble chaussure/dispositif de retenue de la chaussure sur un organe de glisse, notamment sur une planche de surf de neige.

Le surf des neige est un sport de glisse dans lequel le surfeur a les deux pieds sur une seule planche et positionnés en oblique par rapport à l'axe longitudinal de la planche.

Il existe deux origines des ensembles chaussure/dispositif de retenue correspondant à des pratiques dominantes différentes.

Pour une pratique de type alpin effectuée de préférence sur piste ou neige damée, les chaussures sont du type chaussure de ski alpin ou randonnée à ski, rigides, de façon à permettre des transmissions d'appuis et des prises de carres très appuyées et précises. Les éléments de retenue coopérants avec de telles chaussure sont généralement des étriers venant verrouiller chacune des extrémités avant et arrière de chaque semelle de chaussure. La rigidité de telles chaussures est généralement obtenue par une coque et un collier articulé en plastique constituant ainsi un circuit de puissance fermé. Cette construction présente les inconvénients suivants :
- gène lors des phases de transitions lorsque le surfeur a un seul pied chaussé sur la planche et qu'il pousse dans la neige avec le second pour se déplacer ; notamment sur le plat ou dans les files d'attente des remontées mécaniques,
- gène lors des mouvements nécessaires dans la pratique du surf, notamment quand le genou doit rentrer par une flexion latérale de la cheville, soit pour fléchir davantage, soit pour se réceptionner d'un saut, soit pour effectuer des figures dans une phase aérienne,
- filtration des sensations venant de la planche par la semelle rigide, réduisant ainsi beaucoup le circuit d'information,
- gène lors de la marche à pied.

Pour une pratique de type "Soft" effectuée de préférence sur des neiges souples, non damées, poudreuses, privilégiant les sauts, dérapages, et autres figures, les chaussures sont très souples et les appuis nécessaires sont fournis essentiellement par les éléments de retenue en forme de coque ouverte et collier articulé, rigides, associés à des sangles, deux ou trois par pied, permettant la transmission des efforts verticaux de bas en haut et vers l'avant.

En outre, le maintien de la cheville et du cou de pied sont obtenus par une sangle diagonale disposée sensiblement au niveau du pli de flexion et associée à une plaque capitonnée semi rigide qui répartit la pression sur le cou de pied et assure une progressivité des flexions de la cheville, vers l'avant en particulier.

Ces chaussures souples sont conçues essentiellement comme des bottes étanches et confortables et n'ayant aucun rôle de transmission des efforts.

Elles présentent donc l'avantage d'être confortables et de permettre une marche normale.

Par contre, les éléments de retenue à coque sont encombrants et nécessitent un réglage précis au volume de la chaussure à chaque opération de "chaussage" de la planche de surf.

Par la demande de brevet FR n° 93.06006, non prépubliée, il a été proposé un dispositif de retenue d'une chaussure de surf sur une planche par complémentarité de formes entre la face inférieure de la semelle et le dispositif de retenue et dispositif de verrouillage en direction verticale.

Un tel dispositif de retenue est de construction particulièrement simple et est indépendant de la taille de la chaussure.

Par contre, il nécessite une semelle rigide et n'est donc pas compatible avec les chaussures de type botte à semelle souple.

Un tel dispositif de retenue ne permet pas non plus les prises d'appuis, transmissions d'effort fournis par les dispositifs de retenue à coque.

Le but de la présente invention est de résoudre les inconvénients ci avant et de fournir un ensemble chaussure/dispositif de retenue de la chaussure sur un organe de glisse tel qu'une planche de surf de neige qui présente les avantages des deux systèmes d'ensemble de retenue décrits ci avant, sans en avoir les inconvénients.

L'ensemble devra notamment fournir un bon compromis tenue de pied/confort et transmission des efforts, reprises d'appui. Il devra également permettre un chaussage facile et être d'un encombrement minimum.

Enfin, la chaussure devra être suffisamment souple pour permettre la marche avec un certain déroulement du pied.

Ce but est atteint dans l'ensemble chaussure/dispositif de retenue selon l'invention par le fait que le dispositif de retenue comporte :
des moyens d'accrochage en direction verticale et selon un plan horizontal coopérant avec des moyens d'accrochage complémentaires de la chaussure disposés dans une partie centrale de la semelle de la chaussure,
que la chaussure comporte une ossature constituant un circuit de puissance minimal pour la transmission des efforts et la reprise d'appui nécessaire dans la pratique du sport,
et par le fait que ce circuit de puissance passe par les moyens d'accrochage de la semelle de la chaussure.

De cette façon, les extrémités avant et arrière de la semelle de la chaussure peuvent être laissées souples et procurer ainsi les sensations tactiles et de déroulement nécessaires à la marche.

Par ailleurs, l'intégration dans la chaussure du circuit de puissance minimal, qui correspond au circuit de puissance constitué par la coque d'un ensemble coque/botte, et sa liaison directe avec les moyens d'accrochage de la chaussure permet de garantir de bonnes transmissions des efforts et prises d'appui pour un encombrement minimum du dispositif de retenue.

Selon un mode de réalisation avantageux du dispositif de retenue, les moyens d'accrochage en direction verticale sont de type verrou, et les moyens d'accrochage selon un plan horizontal sont constitués par des formes complémentaires de la chaussure et des dispositifs de retenue, assurant une liaison de forme selon une direction longitudinale et transversale de ce plan ; par exemple par un ensemble de rainures/nervures de formes appropriées.

De toute façon, l'invention sera bien comprise et d'autres caractéristiques de celle-ci seront mises en évidence à l'aide de la description qui suit, en référence au dessin schématique annexé et dans lequel :
- la figure 1 est une vue en perspective d'un ensemble chaussure/dispositif de retenue selon un exemple de réalisation,
- la figure 2 est une vue de côté d'un exemple d'ossature de la chaussure.

L'ensemble chaussure/dispositif de retenue montré à la figure 1 se compose d'un dispositif de retenue 10 destiné à être monté sur la planche de glisse ou surf, et d'une chaussure 20 comportant des moyens d'accrochage 30 complémentaires de ceux du dispositif de retenue.

Le dispositif de retenue 10 comporte deux nervures arrondies 11, 12, de forme sensiblement trapézoïdales disposées en vis à vis et formant, vu de dessus, une sorte de X.

Chacune de ces nervures 11, 12, peut être interrompue par une ou plusieurs fentes 13, comme montré sur le dessin, de façon à ne pas trop influencer la possibilité de flexion de la planche sur laquelle est monté le dispositif de retenue et permettre l'évacuation de la neige au moment du chaussage.

Les moyens d'accrochage complémentaire de la chaussure sont constitués par deux évidements ou "rainures" symétriques 31 ménagées de part et d'autre de l'axe longitudinal de la chaussure (non représenté sur le dessin), et présentant des formes complémentaires aux nervures 11, 12.

Ces nervures 11, 12/rainures 31 permettent une liaison de forme entre la chaussure et le dispositif de retenue dans le plan horizontal de la planche de surf.

Bien entendu, d'autres formes de nervures/rainures peuvent être envisagées dans la mesure où elles permettent également d'obtenir une telle liaison de forme selon deux directions perpendiculaires du plan horizontal.

Une plaquette de verrouillage ou targette 14 actionnable au moyen d'une poignée 15 est montée coulissante dans une lumière 16 de la nervure 11, et est apte à s'encastrer dans un évidement 17 de l'autre nervure 12.

Cette targette 14 est destinée à coopérer avec un axe de verrouillage 32 de la chaussure, pour le verrouillage en direction verticale de la chaussure.

A cet effet, l'espace ménagé entre la targette 14 et l'embase 18 du dispositif de retenue correspond juste au diamètre de l'axe de verrouillage 32.

Par des moyens simples, on obtient ainsi un verrouillage de la chaussure sur l'organe de glisse selon les trois degrés de liberté.

Bien entendu, le système targette/axe de verrouillage peut être inversé, la targette étant sur la chaussure et l'axe sur le dispositif de retenue.

De même, l'axe 32 pourrait être remplacé par un fer plat ou tout autre moyen de retenue en direction verticale pourrait être envisagé sans que l'on sorte pour autant du cadre de la présente invention.

La figure 2 illustre un mode de réalisation de l'ossature 40 de la chaussure destinée à permettre une transmission des efforts et la reprise des appuis nécessaires à la pratique du sport.

Pour des raisons de légèreté, mais aussi de confort, cette ossature 40 est minimale, mais fournit un circuit de puissance correspondant à celui fourni par la coque d'un dispositif de retenue à coque pour chaussure de surf de type botte.

Elle est constituée par une coque rigide 41 entourant le bas du pied (représenté en 1) depuis la zone des métatarses 42 jusqu'au niveau de la zone du tendon d'Achille 43.

On notera toutefois que la coque 41 ne s'étend pas au-delà des métatarses de façon à laisser les sensations tactiles au niveau de l'avant pied/orteils.

De même, la coque 41 porte une large échancrure 44 au niveau du talon de façon à permettre la mise en place à ce niveau de moyens d'amortissement, et laisser les sensations tactiles du talon, notamment au moment de l'attaque du pas, lors de la marche ou lors de la réception du saut, de façon à permettre la sensation de la partie du surf qui touche le sol en premier.

Par ailleurs, la coque 41 définit les rainures 31 et réalise l'ancrage de l'axe de verrouillage 32. La coque 41 intègre donc complètement les moyens d'accrochage de la chaussure qui sont ainsi reliés directement au circuit de puissance.

Comme le montre la comparaison des figures 1 et 2, la semelle 21 de la chaussure peut être surmoulée, collée ou simplement positionnée sur la partie centrale 45 de la coque 41, et est en un matériau flexible et adhèrant comme le caoutchouc synthétique ou naturel, et en laissant apparentes les parties d'accrochage 31, 32.

De cette façon, seule la partie centrale de la semelle 21 sera rigidifiée, les autres parties de celle-ci restant flexibles, et les sensations tactiles et de déroulement du pied seront préservées.

Sur la partie arrière 43 de la coque est articulé un collier 46 s'étendant depuis le haut du talon jusqu'à la zone du mollet.

De même que la coque 41, le collier 46 a des formes et des dimensions optimisées de façon à permettre une transmission des efforts et reprises d'appui nécessaires à la pratique du sport sans rigidifier outre mesure la chaussure.

Plus particulièrement, ce collier 46 peut être relié à la coque 41 par des haubans latéraux 47 pour permettre un appui arrière dans les virages, dit "back side", sans pour autant pénaliser la possibilité de flexion vers l'avant indispensable pour la pratique du surf.

De même que dans les dispositifs de fixation de type coque, le rôle essentiel du collier 46 est d'assurer une butée arrière pour le pied. En association avec une sangle 25 disposée sur le cou de pied, le collier participe au contrôle de flexion de la jambe vers l'avant par coopération avec la partie arrière 43 de la coque 41.

On notera que dans le cas représenté, le collier 46 est articulé sur la coque 41 autour d'un axe 48 longitudinal, une telle construction permettant une large possibilité de pivotement en direction transversale de la jambe.

Cet axe 48 pourra être remplacé par un axe d'articulation transversal à la direction longitudinale de la chaussure si plus de rigidité en direction transversale est souhaitée.

Bien évidemment, un chausson 22 sera interposé entre l'ossature 40 de la chaussure et le pied 1 du porteur, de façon à fournir le confort nécessaire.

Ce chausson pourra être conformé de façon à offrir les mêmes sensations qu'une chaussure de type "botte" traditionnelle.

Enfin, une tige extérieure 23 sera prévue pour assurer l'étanchéité de l'ensemble vis à vis de la neige/eau, cette tige étant solidaire de la semelle 21 et ayant avantageusement l'aspect extérieur d'une chaussure de type "botte" traditionnelle.

La tige extérieure 23 est munie, de façon connue en soi, de moyens de fermeture et de serrage, de type laçage, ou, comme représenté sur le dessin, de sangles 24, 25, 26, associées à des moyens d'accrochage de type boucle ou autoagrippants.

Dans un tel cas, un moyen de serrage ou sangle 25 est plus particulièrement prévu au niveau du cou de pied.

Comme indiqué précédemment, une telle sangle 25 coopère avec le collier 46 pour le contrôle de flexion de la jambe et sera donc plus ou moins souple, de façon à fournir un circuit d'information très proche de celui d'un ensemble coque/botte.

Tous les moyens d'ancrage 27 des différentes sangles 24, 25, 26, ou haubans 47, sont prévus sur l'ossature de la chaussure, à savoir la coque 41 et le collier 46. Ces ancrages sont réalisés de toute façon connue en soi, rivets, vis,..., etc.

Dans le cas où la semelle n'est pas surmoulée ou collée à la coque, elle peut être simplement "enfilée" et positionnée sur celle-ci avec la tige 23, et l'accrochage au circuit de puissance 41, 46, est alors réalisé par le biais des moyens d'ancrage 27. Un tel mode de construction est particulièrement avantageux car il permet d'utiliser des éléments et technologies "standards" pour la tige, la semelle, la sangle. Notamment, dans les cas où les moyens d'ancrage 27 sont des vis, l'assemblage peut être réalisé sans outillage particulier et être amovible.

D'après ce qui précède, on comprendra que l'invention permet d'obtenir une chaussure de surf de type "botte" présentant les avantages d'une telle chaussure sans en avoir les inconvénients, et pouvant être notamment associée à un dispositif de retenue très peu encombrant et ne nécessitant aucun réglage.

Un gain notable de poids et volume peut ainsi être obtenu sur l'ensemble chaussure/dispositif de retenue.

L'invention concerne non seulement la chaussure, mais également le dispositif de retenue associé et l'ensemble chaussure/dispositif de retenue ainsi obtenu.

Bien entendu, la présente invention n'est pas limitée au seul mode de réalisation décrit ci avant à titre d'exemple non limitatif.

## Revendications

1. Ensemble chaussure/dispositif de retenue sur un organe de glisse, notamment une planche de surf, **caractérisé en ce que** le dispositif de retenue (10) comporte des moyens d'accrochage (11, 12, 14) en direction verticale et selon un plan horizontal coopérant avec des moyens d'accrochage (31, 32) complémentaires de la chaussure disposés dans une partie centrale de la semelle de la chaussure, **en ce que** la tige de la chaussure (20) comporte une ossature (40) constituant un circuit de puissance minimal pour la transmission des efforts et la reprise d'appui nécessaire dans la pratique du sport, ledit circuit de puissance étant constitué par une portion coque (41) solidaire de la partie centrale de la semelle sur laquelle est articulé un collier, et **en ce que** le circuit de puissance (40) passe par les moyens d'accrochage de la semelle de la chaussure.

2. Ensemble chaussure/dispositif de retenue selon la revendication 1, **caractérisé en ce que** les moyens d'accrochage (14, 32) en direction verticale sont de type verrou.

3. Ensemble chaussure/dispositif de retenue selon la revendication 2, **caractérisé en ce que** la partie mobile du verrou est sur la chaussure.

4. Ensemble chaussure/dispositif de retenue selon la revendication 2, **caractérisé en ce que** la partie mobile (24) du verrou est sur le dispositif de retenue.

5. Ensemble chaussure/dispositif de retenue selon la revendication 4, **caractérisé en ce que** la partie fixe du verrou est constituée par un axe (32).

6. Ensemble chaussure/dispositif de retenue selon la revendication 1, **caractérisé en ce que** les moyens d'accrochage selon un plan horizontal sont constitués par des formes complémentaires (31, 11, 12) de la chaussure et des dispositifs de retenue assurant une liaison de forme selon une direction longitudinale et transversale de ce plan.

7. Ensemble chaussure/dispositif de retenue selon la revendication 1, **caractérisé en ce que** la portion de coque est ouverte aux extrémités avant et arrière de la chaussure.

8. Ensemble chaussure/dispositif de retenue selon la revendication 7, **caractérisé en ce que** la portion de coque entoure le bas du pied depuis la zone des métatarses (42) jusqu'au niveau du tendon d'Achille (43).

9. Ensemble chaussure/dispositif de retenue selon l'une des revendications 1, 7, 8, **caractérisé en ce que** le collier est relié à la coque par des haubans (47).

10. Ensemble chaussure/dispositif de retenue selon l'une des revendications 1, 7, 8, **caractérisé en ce que** le collier est articulé par un axe transversal sur la portion arrière de la coque.

11. Ensemble chaussure/dispositif de retenue selon l'une des revendications 1, 7, 8, **caractérisé en ce que** le collier est articulé par un axe longitudinal (48) sur la portion arrière de la coque.

12. Ensemble chaussure/dispositif de retenue selon l'une des revendications 1, 7, 8, **caractérisé en ce que** la chaussure comporte une tige (23) munie de moyens de fermeture et de serrage (24, 25, 26).

13. Ensemble chaussure/dispositif de retenue selon la revendication 12, **caractérisé en ce que** les moyens de fermeture et de serrage (24, 25, 26) sont constitués par des sangles munies de moyens d'accrochage et **en ce que** des moyens d'ancrage (27) de chaque sangle sont prévus sur l'ossature (41, 46) de la chaussure.

14. Ensemble chaussure/dispositif de retenue selon la revendication 13, **caractérisé en ce que** la chaussure comporte une semelle solidaire de la tige et **en ce que** l'assemblage de la tige au circuit de puissance est réalisé par les moyens d'ancrage (27) des moyens de fermeture et de serrage.

15. Ensemble chaussure/dispositif de retenue selon la revendication 1, **caractérisé en ce que** la chaussure comporte une semelle surmoulée sur la coque.

16. Chaussure de sport de glisse, notamment chaussure de surf, **caractérisée en ce qu'**elle comporte des moyens d'accrochage (31, 32) disposées dans une partie centrale de la semelle de la chaussure, **en ce que** la tige de la chaussure comporte une ossature (40) constituant un circuit de puissance minimal pour la transmission des efforts et la reprise d'appui nécessaire dans la pratique du sport, ledit circuit de puissance étant constitué par une portion coque (41) solidaire de la partie centrale de la semelle sur laquelle est articulé un collier, et **en ce que** le circuit de puissance passe par les moyens d'accrochage de la semelle de la chaussure.

## Claims

1. Boot/retention apparatus assembly on a gliding element, in particular a snowboard, **characterized in that** the retention apparatus (10) comprises means (11, 12,14) for attachment in the vertical direction and along a horizontal plane cooperating with complementary boot hooking means (31, 32) arranged in a central portion of the boot sole, **in that** the boot upper (20) comprises a skeleton (40) constituting a circuit of minimal energy for transmitting the forces and the support necessary to the practice of the sport, said energy circuit being constituted by a shell portion (41) integral with the central portion of the sole on which a collar is journaled, and **in that** the energy circuit (40) passes through the hooking means of the boot sole.

2. Boot/retention apparatus assembly according to claim 1, **characterized in that** the means (14, 32) for hooking in the vertical direction are of the latch type.

3. Boot/retention apparatus assembly according to claim 2, **characterized in that** the movable portion of the latch is on the boot.

4. Boot/retention apparatus assembly according to claim 2, **characterized in that** the movable portion (24) of the latch is on the retention apparatus.

5. Boot/retention apparatus assembly according to claim 4, **characterized in that** the stationary portion of the latch is constituted by an axle (32).

6. Boot/retention apparatus assembly according to claim 1, **characterized in that** the means for hooking along a horizontal plane are constituted by forms (31, 11, 12) complementary to the boot and retention apparatuses ensuring a form linkage along a longitudinal and transverse direction of this plane.

7. Boot/retention apparatus assembly according to claim 1, **characterized in that** the shell portion is open at the front and rear ends of the boot.

8. Boot/retention apparatus assembly according to claim 7, **characterized in that** the shell portion surrounds the bottom of the foot from the metatarsal zone (42) up to the Achilles tendon (43).

9. Boot/retention apparatus assembly according to one of claims 1, 7, 8, **characterized in that** the yoke is connected to the shell by stays (47).

10. Boot/retention apparatus assembly according to one of claims 1, 7, 8, **characterized in that** the collar is journaled by a transverse axis on the rear portion of the shell.

11. Boot/retention apparatus assembly according to one of claims 1, 7, 8, **characterized in that** the collar is journaled by a longitudinal axis (48) on the rear portion of the shell.

12. Boot/retention apparatus assembly according to one of claims 1, 7, 8, **characterized in that** the boot comprises an upper (23) provided with means for closing and tightening (24, 25, 26).

13. Boot/retention apparatus assembly according to claim 12, **characterized in that** the means for closing and tightening (24, 25, 26) are constituted by straps provided with attachment means and **in that** the anchoring means (27) of each strap are provided on the skeleton (41, 46) of the boot.

14. Boot/retention apparatus assembly according to claim 13, **characterized in that** the boot comprises a sole integral with the upper and **in that** the assembly of the upper to the energy circuit is achieved by the anchoring means (27) of the closing and tightening means.

15. Boot/retention apparatus assembly according to claim 1, **characterized in that** the boot comprises a sole duplicate overcast on the shell.

16. Gliding sports boot, in particular a surfing boot, **characterized in that** it comprises attachment means (31, 32) arranged in a central portion of the boot sole, **in that** the boot upper comprises a skeleton (40) constituting a minimal energy circuit for transmitting forces and the support necessary to the practice of the sport, said energy circuit being constituted by a shell portion (41) integral with the central portion of the sole on which a collar is journaled, and **in that** the energy circuit passes through the hooking means of the boot sole.

## Patentansprüche

1. Gesamtheit Schuh/Haltevorrichtung auf einem Gleitgerät, insbesondere einem Surfbrett,
**dadurch gekennzeichnet, dass**
die Haltevorrichtung (10) Befestigungsmittel (11, 12, 14) aufweist in vertikaler Richtung und gemäß einer horizontalen Ebene, welche mit komplementären Befestigungsmitteln (31, 32) des Schuhs zusammenwirken, die in einem zentralen Teil der Sohle des Schuhs angeordnet sind, dadurch, dass der Schaft des Schuhs (20) ein Gerippe (40) aufweist, welches ein minimales Kraftelement für die Übertragung von Belastungen und die Abstützungsaufnahme aufweist, die bei der Ausübung des Sports notwendig ist, wobei das Kraftelement durch einen Schalenabschnitt (41) aus einem Stück mit dem zentralen Teil der Sohle gebildet ist, auf welchem ein Kragen angelenkt ist, und dadurch, dass das Kraftelement (40) durch die Befestigungsmittel der Sohle des Schuhs hindurchgeht.

2. Gesamtheit Schuh/Haltevorrichtung nach Anspruch 1, **dadurch gekennzeichnet, dass** die Befestigungsmittel (14, 32) in vertikaler Richtung vom Riegeltyp sind.

3. Gesamtheit Schuh/Haltevorrichtung nach Anspruch 2, **dadurch gekennzeichnet, dass** der bewegbare Teil des Riegels auf dem Schuh ist.

4. Gesamtheit Schuh/Haltevorrichtung nach Anspruch 2, **dadurch gekennzeichnet, dass** der bewegbare Teil (24) des Riegels auf der Haltevorrichtung ist.

5. Gesamtheit Schuh/Haltevorrichtung nach Anspruch 4, **dadurch gekennzeichnet, dass** der feste Teil des Riegels durch einen Bolzen (32) gebildet ist.

6. Gesamtheit Schuh/Haltevorrichtung nach Anspruch 1, **dadurch gekennzeichnet, dass** die Befestigungsmittel gemäß einer horizontalen Ebene durch komplementäre Formen (31, 11, 12) des Schuhs und der Haltevorrichtungen gebildet sind, welche eine Formverbindung gemäß einer longitudinalen und transversalen Richtung dieser Ebene gewährleisten.

7. Gesamtheit Schuh/Haltevorrichtung nach Anspruch 1, **dadurch gekennzeichnet, dass** der Schalenabschnitt an den vorderen und hinteren Enden des Schuhs offen ist.

8. Gesamtheit Schuh/Haltevorrichtung nach Anspruch 7, **dadurch gekennzeichnet, dass** der Schalenabschnitt den unteren Teil des Fußes von der Zone der Mittelfüßknochen (42) bis auf Höhe der Achillessehne (43) umgibt.

9. Gesamtheit Schuh/Haltevorrichtung nach einem der Ansprüche 1, 7, 8, **dadurch gekennzeichnet, dass** der Kragen an der Schale durch Abspanndrähte (47) verbunden ist.

10. Gesamtheit Schuh/Haltevorrichtung nach einem der Ansprüche 1, 7, 8, **dadurch gekennzeichnet, dass** der Kragen durch einen transversalen Bolzen auf dem hinteren Teil der Schale angelenkt ist.

11. Gesamtheit Schuh/Haltevorrichtung nach einem der Ansprüche 1, 7, 8, **dadurch gekennzeichnet, dass** der Kragen durch einen longitudinalen Bolzen (48) auf dem hinteren Teil der Schale angelenkt ist.

12. Gesamtheit Schuh/Haltevorrichtung nach einem der Ansprüche 1, 7, 8, **dadurch gekennzeichnet, dass** der Schuh einen Schaft (23) aufweist, der mit Schließ- und Spannmitteln (24, 25, 26) versehen ist.

13. Gesamtheit Schuh/Haltevorrichtung nach Anspruch 12, **dadurch gekennzeichnet, dass** die Schließ- und Spannmittel (24, 25, 26) durch Gurte gebildet sind, die mit Befestigungsmitteln versehen sind, und dadurch, dass Verankerungsmittel (27) jedes Gurtes auf dem Gerippe (41, 46) des Schuhs vorgesehen sind.

14. Gesamtheit Schuh/Haltevorrichtung nach Anspruch 13, **dadurch gekennzeichnet, dass** der Schuh eine Sohle aus einem Stück mit dem Schaft aufweist und dadurch, dass die Montage des Schaftes am Kraftelement durch Verankerungsmittel (27) der Schließ- und Spannmittel realisiert ist.

15. Gesamtheit Schuh/Haltevorrichtung nach Anspruch 1, **dadurch gekennzeichnet, dass** der Schuh eine Sohle aufweist, die auf der Schale aufgegossen ist.

16. Gleitsportschuh, insbesondere Surfschuh, **dadurch gekennzeichnet, dass** er Verankerungsmittel (31, 32) aufweist, die in einem zentralen Teil der Sohle des Schuhs angeordnet sind, dadurch, dass der Schaft des Schuhs ein Gerippe (40) aufweist, das ein minimales Kraftelement bildet für die Übertragung von Belastungen und die Abstützungsaufnahme, die notwendig bei der Ausübung des Sports ist, wobei das Kraftelement durch einen Schalenabschnitt (41) gebildet ist, aus einem Stück mit dem zentralen Teil der Sohle, auf welcher ein Kragen angelenkt ist, und dadurch, dass das Kraftelement durch die Befestigungsmittel der Sohle des Schuhs hindurchgeht.
